# EUROPÄISCHE PATENTSCHRIFT

(11) **EP 1 136 382 B1**
(45) Veröffentlichungstag und Bekanntmachung des Hinweises auf die Patenterteilung: **06.08.2003**
(21) Anmeldenummer: 01111380.0
(22) Anmeldetag: 26.02.1999
(51) Int. Cl.: B65D 75/66

(54) **Aufreissfaden für Verpackungen**
Tear strip for packages
Bande de déchirage pour emballages

(30) Priorität: 27.02.1998 DE 19808288; 26.02.1999 DE 19910158
(43) Veröffentlichungstag der Anmeldung: 26.09.2001
(62) Teilanmeldung aus: 99916772.9
(73) Patentinhaber: WHD elektronische Prüftechnik GmbH, 01129 Dresden (DE)
(72) Erfinder: Puttkammer, Frank, 01640 Coswig (DE); Puttkammer, Monika, 01640 Coswig (DE)
(74) Vertreter: Heitsch, Wolfgang

(56) Entgegenhaltungen:
- EP-A- 0 317 202
- US-A- 4 511 616

## Beschreibung

Die Erfindung betrifft einen Aufreißfaden für Verpackungen mit Merkmalen zur Kennzeichnung.

Bekannt ist, Produkte mit Verpackungen aus beispielsweise Folie zu versehen. Zum Öffnen dieser Verpackungen werden auf einer Seite des Verpackungsmaterials oder um dieses herum Fäden, Bänder oder Schnüre eingelegt. Als Kennzeichen der Originalität sind diese sogenannten Aufreißfäden meist andersfarbig gestaltet, mit einer fühlbaren Materialstärke ausgestattet und mit einer scharfen spürbaren Kante versehen. Ein Ende dieser Aufreißfäden ist entweder frei heraushängend als Lasche ausgebildet oder zumindest für den Benutzer, beispielsweise in Folge höherer Steife, bequem greifbar. Auch auf die Gestaltung dieser Lasche in Bezug auf deren Form, ihre Länge und ihre Breite wird als Mittel zur Kennzeichnung Wert gelegt. Obwohl bei Billigprodukten meist auf diesen Aufwand verzichtet wird und oftmals der Aufreißfaden aus demselben Material wie beispielsweise die Folienumverpackung besteht, ist immer häufiger zu beobachten, dass die bisher angewandten Merkmale zur Kennzeichnung der Originalität nicht ausreichen, das Original wirksam zu schützen. Darüber hinaus wird diese Methode des Öffnens von Verpackungen von so vielen Herstellern und für derart viele Produkte, auch Produkte der gleichen Art, angewendet, dass das Erkennen eines Unterschiedes sowohl in der Verpackung als auch in dem Aufreißmechanismus von Produkt zu Produkt, von Marke zu Marke nicht möglich ist. Aufgerissene und somit zerstörte Verpackungen unterscheiden sich in den meisten Fällen für das Auge des Verbrauchers nicht. Dieser Mangel macht es natürlich auch Nachahmern und Fälschern einfach, derartige Verpackungen herzustellen, um damit gefälschte Produkte zu umhüllen.

In der GB-PS 2 298 391 wird eine Fälschungssicherung beschrieben, die auf einem Substrat ein optisch wirksames Sicherheitselement trägt. Jede Seite des Substrats ist mit einem Klebstoff versehen, so dass die Fälschungssicherung nach dem Aufkleben nicht entfernt werden kann, ohne das optisch wirksame Sicherheitselement zu zerstören. Dem Klebstoff ist ein Farbstoff, ein lumineszierendes Material und/oder ein magnetisierbares Markierungsmaterial beigefügt. Von Nachteil ist, dass die verwendeten Sicherungsmerkmale einer automatischen Prüfung nicht oder nur mit einem erheblichen Mehraufwand zugänglich sind.

Weiter wird in der EP 0 317 202 eine Verpackung mit einem Aufreißband beschrieben. Das Aufreißband ist zur Aufnahme magnetisch kodierter Informationen mit einem magnetisierbaren Material beschichtet. Zum Verdecken der Magnetschicht enthält das Aufreißband zusätzlich eine Metallschicht beziehungsweise eine erste und eine zweite Metallschicht.

Es hat sich erwiesen, dass die magnetische Kodierung in Folge magnetischer Fremdfelder leicht löschbar und andererseits auch schwer identifizierbar ist.

Um der Produktpiraterie vor allem bei Markenprodukten zu begegnen und die enormen materiellen Schäden, die dem Originalproduzenten erwachsen, zu mindern, ist es Aufgabe der Erfindung, die Verpackung mit ihrem Aufreißmechanismus so zu gestalten, dass eine firmeneigene, zur Originalitätsbestimmung geeignete Verschluss- bzw. Öffnungsmöglichkeit gefunden wird. Dem Benutzer muss schon beim Öffnen des Produkts ein Effekt der Originalität gezeigt werden. Es ist auch Aufgabe der Erfindung, den Aufreißfaden und den Aufreißmechanismus derart zu gestalten, dass eine Originalitätsprüfung nur mit einer entsprechenden Prüfvorrichtung schon vor dem Öffnen der Verpackung möglich ist. Für den Benutzer/Verbraucher ist dann eine Originalitätsprüfung nicht vorgesehen.

Erfindungsgemäß ist ein Aufreißfaden zur Kodierung von Informationen mit mindestens einem optisch wirksamen Sicherheitselement mit diffraktive Strukturen versehen, das mit einer elektrisch wirksamen Merkmalsfarbe kombiniert ist. Die Merkmalsfarbe ist ein elektrisch leitfähiges Polymer. Die diffraktive Strukturen weisen eine eine Kodierung darstellende Folge von Änderungen des Betrachtungswinkels auf. In einer ebenfalls vorteilhaften Ausführung sind die difraktiven Strukturen als eine Abbildung von ineinandergreifenden Figuren vorgesehen, die ein eine Kodierung darstellendes Muster ausbilden. Das optisch wirksame Sicherheitselement ist humanvisuell und/oder mit Hilfsmitteln erkennbar.

Die Erfindung wird im Folgenden anhand der in der Zeichnung dargestellten Ausführungsbeispiele näher erläutert und beschrieben. Die der Zeichnung und der Beschreibung zu entnehmenden Merkmale können bei anderen Ausführungsformen der Erfindung einzeln für sich oder zu mehreren in beliebiger Kombination Anwendung finden.

Die Zeichnung zeigt:
- Fig. 1 -: eine Draufsicht auf ein Teilstück einer Verpackungsfolie und eines Aufreißfadens mit einem optisch wirksamen Sicherheitselement.

Aufreißfäden **1** sind, insbesondere für Zigarettenverpackungen, als Band oder Faden ausgebildete Flachfolien, die stärker als die Verpackungsfolie **2** sind. Üblicherweise werden Aufreißfäden **1** verwendet, die eine Dicke von ca. 20 µm und eine Breite von 1 mm bis 2 mm aufweisen. Zur besseren Kenntlichmachung sind Aufreißfäden **1** häufig farblich gestaltet und heben sich somit von der Verpackungsfolie **2** bzw. dem zu verpackenden Gegenstand deutlich ab.

Beispiel 1:
Anhand der Fig. 1 wird eine bevorzugte Ausführungsform beschrieben. Der erfindungsgemäße Aufreißfaden **1** enthält ein oder mehrere optisch wirksame Sicherheitselemente **13**, die entweder sichtbar oder erst unter dem Einfluss von Hilfsmitteln erkennbar sind. Es handelt sich hierbei teils um physikalische Hilfsmittel, die die Natur des Sicherheitselementes **13** nicht verändern, es aber erkennbar machen. Das optisch wirksame Sicherheitselement **13** ist mit einer elektrisch leitfähigen Merkmalsfarbe kombiniert. Beispielsweise besteht die elektrisch leitfähige Merkmalsfarbe aus einem elektrisch leitfähigen Polymer.

Die Messung der elektrischen Leitfähigkeit wird beispielsweise mittels kapazitiver Kopplung durchgeführt. Dieses Messverfahren kommt vorrangig zur Anwendung, da es sich hierbei auch um elektrisch versiegelte Oberflächen handelt Das elektrisch leitende Polymer wird vorzugsweise unter einem Verbundklebstoff aufgebracht. Darüber hinaus lässt sich eine derartige Merkmalsfarbe mit einem elektrischen Merkmal, aber auch mit weiteren physikalischen Merkmalsstoffen als Mischfarbe kombinieren, so dass weitere Kodierungen entstehen, welche sich mittels speziell auf die Eigenschaften abgestimmten Prüfgeräts prüfen lassen.

Beispiel 2:
In einem weiteren bevorzugten Ausführungsbeispiel erstreckt sich die erfindungsgemäße Lösung auf das zumindest teilflächige Aufbringen von diffraktiven Strukturen als ein optisch wirksames Sicherheitselement **13** auf den Aufreißfaden **1**. Es ist dabei ohne Belang, ob es sich hierbei um zweidimensionale oder dreidimensionale diffraktive Strukturen handelt und ebenso, ob diese diffraktiven Strukturen geprägt oder mit einem Laser geschnitten sind. Eine solche als Sicherheitselement **13** dienende diffraktive Struktur auf dem Aufreißfaden **1** weist erfindungsgemäß eine Folge von Änderungen des Betrachtungswinkels auf, wobei die Aufeinanderfolge der Umschlagsorte des Betrachtungswinkels eine Kodierung ähnlich einem Balkenkode darstellt.

In einer ebenfalls bevorzugten Ausführung enthalten die diffraktiven Strukturen ineinandergreifende Abbildungen von Figuren, die zusammen, ähnlich dem Moiré-Effekt, ein Muster ergeben, das eine Kodierung enthält. Eine Mikroprägung wird mittels Prägewalzen derart ausgeführt, dass in sich verlaufende Linien ein Moiré-Muster ergeben. Dieses Moiré-Muster ist unter Verwendung von Lupen gut sichtbar. Die Schnittpunkte der Linien sind dabei so gestaltet, dass jeweils eine der sich schneidenden Linien erhaben erscheint. Diese Absicherung im Mikrobereich ist für den Fälscher eine technologische Hürde.

Ein solches optisch wirksames Sicherheitselement **13** kann vor dem Verbinden des Aufreißfadens **1** mit der Verpackungsfolie **2** auf den Aufreißfaden **1** aufgebracht werden oder wird auf dem Aufreißfaden **1** angebracht, nachdem dieser mit der Verpackungsfolie **2** verbunden und der Verpackungsvorgang abgeschlossen ist.

## Patentansprüche

1. Aufreißfaden für Verpackungen mit kodierten Merkmalen zur Kennzeichnung, **dadurch gekennzeichnet, dass** zur Kodierung von Informationen der Aufreißfaden **(1)** mit mindestens einem optisch wirksamen Sicherheitselement **(13)** mit diffraktiven Strukturen versehen ist und dass das optisch wirksame Sicherheitselement **(13)** mit einer elektrisch wirksamen Merkmalsfarbe kombiniert ist.

2. Aufreißfaden nach Anspruch 1, **dadurch gekennzeichnet, dass** die Merkmalsfarbe ein elektrisch leitfähiges Polymer ist.

3. Aufreißfaden nach Anspruch 1, **dadurch gekennzeichnet, dass** die diffraktiven Strukturen eine eine Kodierung darstellende Folge von Änderungen des Betrachtungswinkels aufweisen.

4. Aufreißfaden nach den Ansprüchen 1 und 3, **dadurch gekennzeichnet, dass** die diffraktiven Strukturen als eine Abbildung von ineinandergreifenden Figuren vorgesehen sind, die ein eine Kodierung darstellendes Muster ausbilden.

5. Aufreißfaden nach einem oder mehreren der Ansprüche 1 bis 4, **dadurch gekennzeichnet, dass** das optisch wirksame Sicherheitselement (**13**) humanvisuell und/oder mit Hilfsmitteln erkennbar ist.

## Claims

1. Tear-open thread for packaging with coded identifying features, **characterized in that**, for the coding of information, the tear-open thread (1) is provided with at least one optically active security element (13) with diffractive structures, and **in that** the optically active security element (13) is combined with an electrically active feature colour.

2. Tear-open thread according to Claim 1, **characterized in that** the feature colour is an electrically conductive polymer.

3. Tear-open thread according to Claim 1, **characterized in that** the diffractive structures have a series of changes in the viewing angle which constitute a coding.

4. Tear-open thread according to Claims 1 and 3, **characterized in that** the diffractive structures are provided as a representation of interengaging figures which form a pattern which constitutes a coding.

5. Tear-open thread according to one or more of Claims 1 to 4, **characterized in that** the optically active security element (13) is visible to the human eye and/or can be detected by auxiliary means.

## Revendications

1. Fil de déchirure pour emballages avec des caractéristiques codées d'identification, **caractérisé en ce que** pour le codage d'informations, le fil de déchirure (1) est doté d'au moins un élément de sécurité (13) à effet optique et présentant des structures à diffraction, et **en ce que** l'élément de sécurité (13) à effet optique est combiné avec une couleur caractéristique à effet électrique.

2. Fil de déchirure selon la revendication 1, **caractérisé en ce que** la couleur caractéristique est un polymère électriquement conducteur.

3. Fil de déchirure selon la revendication 1, **caractérisé en ce que** les structures à diffraction présentent une succession de modifications de l'angle d'examen qui représente un codage.

4. Fil de déchirure selon les revendications 1 et 3, **caractérisé en ce que** les structures à diffraction sont prévues comme représentations de figures engagées les unes dans les autres qui forment un motif qui représente un codage.

5. Fil de déchirure selon l'une ou plusieurs des revendications 1 à 4, **caractérisé en ce que** l'élément de sécurité (13) à effet optique peut être détecté à l'oeil humain et/ou à l'aide de moyens auxiliaires.
